# FASCICULE DE BREVET EUROPEEN

(11) **EP 2 620 738 B1**
(45) Date de publication et mention de la délivrance du brevet: **14.05.2014**
(21) Numéro de dépôt: 13152424.1
(22) Date de dépôt: 23.01.2013
(51) Int. Cl.: F42B 10/18, F42B 10/20, F42B 10/14, F42B 10/64

(54) **Tronçon de pilotage pour munition guidée**
Ansteuerungsteil fur Munition
Steering section for guided munition

(30) Priorité: 27.01.2012 FR 1200246
(43) Date de publication de la demande: 31.07.2013
(73) Titulaire: TDA ARMEMENTS S.A.S., 45240 La Ferté Saint-Aubin (FR)
(72) Inventeur: Cohe, Patrick, 45510 Neuvy en Sullias (FR); Dubois, Bertrand, 45160 Olivet (FR); Moreau, Fabien, 45740 La Ferté Saint Aubin (FR)
(74) Mandataire: Lucas, Laurent Jacques

(56) Documents cités:
- EP-A1- 0 354 088
- EP-A2- 0 158 702
- WO-A1-86/03579
- FR-A- 1 187 193
- FR-A1- 2 530 332
- US-A1- 2010 050 712

## Description

L'invention concerne les missiles et les munitions guidées équipées d'un tronçon de pilotage tels que les munitions d'artillerie guidées et notamment les roquettes guidées. Un tel tronçon de pilotage est connu du EP 0 354 088.

Tout comme les missiles, les munitions guidées peuvent être équipées d'un tronçon de pilotage comportant des ailettes de guidage appelées communément canards ou gouvernes. La munition guidée pendant son vol vers une cible est pilotée grâce à une électronique de guidage/pilotage de la munition asservissant la position des gouvernes via une motorisation de type électrique, pneumatique ou pyrotechnique.

D'une façon générale les munitions guidées sont tirées à partir d'un tube de lancement tels que, un lance-roquettes, un canon ou un tube de mortier. Le lancement de la munition guidée présente au moins deux phases principales, une phase de tir produisant son éjection du tube lanceur suivie d'une phase balistique externe après sa sortie du tube de lancement pour se diriger vers une cible.

Le tronçon de guidage/pilotage de la munition guidée comporte un système de contrôle des gouvernes qui doivent être contenues dans le tube de lancement lors de la phase de tir. Les gouvernes sont dans une position rétractée dans le tube de lancement pour se déployer durant la phase balistique externe, c'est-à-dire après la sortie de la munition du tube de lancement. Généralement le déploiement des gouvernes de la munition guidée est de type ombrelle s'ouvrant soit dans le sens de lancement de la munition contre le vent aérodynamique produit par la vitesse de la munition ou soit dans le sens inverse de lancement de la munition

Le système de contrôle des gouvernes assure, d'une part, leur retenue dans leur position rétractée permettant l'introduction de la munition dans le tube de lancement et, d'autre part, leur déploiement après la sortie du tube

Le déploiement des gouvernes peut être réalisé, soit par un mécanisme fonctionnant automatiquement dès l'éjection de la munition, c'est-à-dire, dès que le tronçon de pilotage est sorti du tube de lancement sans besoin d'un ordre spécifique de déploiement envoyé par l'électronique de commande des gouvernes, soit par un autre mécanisme déployant les gouvernes que lors de la réception d'un ou plusieurs ordres transmis par l'électronique de commande au système de contrôle des gouvernes à un moment souhaité de la phase trajectoire ou phase balistique externe de la munition. Pour être compatible avec ces deux fonctionnements, le système de contrôle des gouvernes doit pouvoir être configuré pour que, lors de la sortie de la munition du tube de lancement, l'électronique, avec un seul ordre envoyé par l'électronique de commande autorise simultanément le déverrouillage du système de retenue des gouvernes et leur déploiement. Dans une autre configuration du système de contrôle des gouvernes un premier ordre envoyé par l'électronique de guidage/pilotage au système de contrôle des gouvernes autorisera leur déverrouillage, un second ordre suivant le premier déclenchant leur déploiement.

Le système de contrôle des gouvernes doit aussi avoir une rapidité d'exécution compatible des munitions les plus véloces, résister aux environnements de tir type coup canon, il doit pouvoir être intégré dans des munitions de faible calibre et être réversible pour les tests d'ouverture des gouvernes.

Néanmoins, les tronçons de pilotage de l'état de l'art ne présentent pas une compacité et une robustesse suffisante pour équiper les munitions guidées de plus en plus performantes.

L'invention propose un tronçon de pilotage pour munition guidée comportant, un corps de pilotage ayant une surface externe de forme cylindrique selon un axe longitudinal XX', n gouvernes G1, G2,...Gi,...Gn autour de l'axe longitudinal XX' pouvant être, soit dans une position repliée dans le corps de pilotage, soit dans une position déployée dépassant de la surface externe du corps de pilotage, n étant un nombre entier supérieur à 1, pour réaliser le guidage de la munition,
caractérisé en ce qu'il comporte un mécanisme de verrouillage des n gouvernes en position repliée dans le corps de pilotage, ledit mécanisme de verrouillage ayant
- un support de verrou en forme de tube solidaire par un côté du corps de pilotage, d'axe de révolution AA' confondu avec l'axe longitudinal XX', fermé, à son extrémité proche des n gouvernes, par une paroi de verrou comportant, dans l'axe AA' une ouverture de verrou de diamètre D2 inférieur au diamètre D1 de la surface interne cylindrique du support de verrou, pour former, à l'intérieur du support de verrou, une surface d'appui en forme de couronne,
- un fourreau fixe de forme cylindrique d'axe de révolution AA' confondu avec l'axe longitudinal XX' comportant, une couronne de fixation dans un plan perpendiculaire à l'axe AA' solidaire du support de verrou par le côté opposé à la paroi de verrou, un canon de verrouillage en forme de tube de section circulaire de diamètre extérieur D3 passant par l'ouverture de verrou et ayant un bord libre à l'extérieur du support de verrou,
- un fourreau mobile en forme de tube de section circulaire de diamètre externe D4 entourant le fourreau fixe et pouvant glisser longitudinalement selon l'axe AA' par sa surface interne sur la surface externe du canon de verrouillage, le fourreau mobile comportant, du côté de l'ouverture de verrou à l'extérieur du fourreau fixe, une extrémité libre collaborant avec les n gouvernes G1, G2,...Gi,...Gn pour les maintenir dans leur position repliée dans le corps de pilotage et une autre extrémité opposée à l'extrémité libre à l'intérieur du support de verrou comportant une collerette de diamètre D5 supérieur au diamètre externe D4 du fourreau mobile,
- un dispositif de verrouillage en translation selon l'axe AA' du fourreau mobile sur le canon de verrouillage, pouvant être désactivé par une force de déverrouillage F pour déclencher une translation par glissement du fourreau mobile sur le canon de verrouillage et la libération des n gouvernes pouvant passer de leur position repliée à leur position déployée.
- un ressort hélicoïdal de déverrouillage autour du fourreau mobile pour faire glisser le fourreau mobile sur le fourreau fixe lors de la désactivation du dispositif de verrouillage.

Dans une réalisation du tronçon de pilotage, le canon de verrouillage comporte dans une partie centrale entre ses deux extrémités une paroi interne dans un plan perpendiculaire à l'axe AA' ayant un passage circulaire d'axe confondu avec l'axe AA' pour former entre le bord libre du canon de verrouillage une alvéole de section circulaire comportant une partie mobile du dispositif de verrouillage.

Dans une autre réalisation, la partie mobile du dispositif de verrouillage comporte entre le bord libre et la paroi interne du canon de verrouillage un ressort de rappel comprimé par un piston de verrouillage ayant une première surface de piston de diamètre D6 pouvant glisser dans l'alvéole du canon de verrouillage, la première surface de piston étant raccordée par une surface intermédiaire de forme tronconique à une deuxième surface de piston de diamètre D7 plus petit que le diamètre D6 de la première surface du piston de verrouillage,

Dans une autre réalisation, le dispositif de verrouillage en translation comporte des trous de blocage dans la paroi circulaire du canon de verrouillage distribués régulièrement autour de l'axe AA' dans un plan perpendiculaire au dit axe AA', des billes de blocage insérées dans les trous de blocage de diamètre plus grand que l'épaisseur de la paroi circulaire du canon de verrouillage, une gorge du coté de la surface interne du fourreau mobile, dans une position dite verrouillée du mécanisme de verrouillage, les billes de blocage insérées dans les trous de blocage de la paroi circulaire du canon de verrouillage en contact avec la première surface de piston de diamètre D6 sont insérées partiellement dans la gorge du fourreau mobile bloquant en translation le fourreau mobile sur le fourreau fixe.

Dans une autre réalisation, dans la position dite verrouillée du mécanisme de verrouillage, le ressort hélicoïdal est comprimé entre la collerette du fourreau mobile et la paroi de verrou du support de verrou, le ressort hélicoïdal en se détendant lors de la désactivation du dispositif de verrouillage rapprochant l'extrémité libre du fourreau mobile du fourreau fixe.

Dans une autre réalisation, dans la position dite verrouillée du mécanisme de verrouillage, le ressort hélicoïdal est comprimé entre la collerette du fourreau mobile et la couronne de fixation du fourreau fixe, le ressort hélicoïdal, en se détendant lors de la désactivation du dispositif de verrouillage, éloignant l'extrémité libre du fourreau mobile du fourreau fixe.

Dans une autre réalisation, le piston de verrouillage de la partie mobile comporte, du côté du passage circulaire de la paroi interne du canon de verrouillage une surface d'application de la force de déverrouillage F pour comprimer le ressort de rappel et placer, dans une première phase de déverrouillage du mécanisme de verrouillage, la deuxième surface diamètre D7 du piston de verrouillage face aux billes de blocage lesquelles en se retirant de la gorge de la surface interne du fourreau mobile autorisent la translation du fourreau mobile sur le canon de verrouillage par la détente du ressort hélicoïdal de déverrouillage, dans une dernière phase de déverrouillage, libérant les n gouvernes et autorisant leur passage de la position repliée vers la position déployée.

Dans une autre réalisation, le canon de verrouillage comporte une autre alvéole entre la paroi interne du canon de verrouillage et la couronne de fixation solidaire du support de verrou, l'autre alvéole débouchant par la couronne de fixation contenant un dispositif de génération de la force de déverrouillage F solidaire du corps de tronçon de pilotage.

Dans une autre réalisation, le dispositif de génération de la force de déverrouillage F est un artifice pyrotechnique.

Dans une autre réalisation, l'artifice pyrotechnique comporte, un tube pyrotechnique de section circulaire pouvant glisser dans l'autre alvéole, le tube pyrotechnique étant fermé, du côté de la paroi interne du canon de verrouillage, par une paroi de tube pyrotechnique comportant une ouverture circulaire de diamètre D9 et, par l'autre côte du tube pyrotechnique par une autre paroi de fermeture de section circulaire de diamètre D10 supérieur au diamètre D8 du tube pyrotechnique.

Dans une autre réalisation, l'autre paroi de fermeture de l'artifice pyrotechnique se prolonge par un corps cylindrique de diamètre D12 inférieur au diamètre de la l'autre paroi de fermeture pour créer une surface d'appui en forme de couronne pour une bague de serrage filetée sur sa périphérie comportant un passage dans son axe de révolution pour le passage, à travers de ladite bague de serrage, du corps cylindrique de l'artifice pyrotechnique.

Dans une autre réalisation, le tube pyrotechnique comporte, entre la paroi de tube pyrotechnique comportant l'ouverture circulaire et l'autre paroi de fermeture, un piston pyrotechnique pouvant glisser de façon étanche dans le tube pyrotechnique, le piston pyrotechnique se réduisant en diamètre pour passer à travers l'ouverture circulaire de la paroi de tube pyrotechnique, un inflammateur et une charge pyrotechnique formant avec le piston pyrotechnique une chambre pyrotechnique, un joint toroïdal entourant le piston pyrotechnique assurant l'étanchéité de la chambre pyrotechnique.

Dans une autre réalisation, le piston pyrotechnique est en contact, par la surface d'application de la force de déverrouillage F, avec le piston de verrouillage dans le canon de verrouillage du fourreau fixe de façon que ledit piston de verrouillage dans l'alvéole ne soit pas en contact direct avec la paroi interne du canon de verrouillage, une pression de contact direct entre le piston de verrouillage dans l'alvéole et le piston pyrotechnique de l'artifice pyrotechnique étant exercée par le ressort de rappel comprimé entre la bague de fermeture solidaire de l'extrémité libre du canon de verrouillage et le piston de verrouillage dans l'alvéole.

Dans une autre réalisation, le dispositif de génération de la force de déverrouillage F est un dispositif électromagnétique tel qu'un électroaimant.

Dans une autre réalisation, le dispositif de génération de la force de déverrouillage F est un dispositif pneumatique.

L'invention concerne aussi un outil de réarmement du verrouillage du mécanisme de verrouillage du tronçon de pilotage, lorsque le ressort hélicoïdal entre la collerette du fourreau mobile et la paroi de verrou du support de verrou est détendu et la collerette du fourreau mobile est en butée sur un épaulement interne de la couronne de fixation du fourreau fixe, le mécanisme de verrouillage comportant une série de trous d'axes parallèles à l'axe XX' traversant la couronne de fixation du fourreau fixe repartis régulièrement au tour de l'axe AA' et débouchant à hauteur de la collerette du fourreau mobile, caractérisé en ce qu'il comporte une poignée ayant des tiges cylindriques solidaires de la poignée distribuées sur ladite poignée de façon qu'une tige passe dans un trou respectif de la couronne de fixation, une pression exercée sur la poignée transmise par les tiges sur la collerette comprimant le ressort hélicoïdal de verrouillage pour réaliser le réarmement du dispositif de verrouillage.

L'invention concerne aussi un outil de réarmement du verrouillage du mécanisme de verrouillage du tronçon de pilotage, lorsque le ressort hélicoïdal est comprimé entre la collerette du fourreau mobile et la couronne de fixation du fourreau fixe, la collerette du fourreau mobile comportant une série de trous filetés d'axes parallèles à l'axe XX' repartis régulièrement au tour de l'axe AA', caractérisé en ce qu'il comporte une poignée ayant des tiges cylindriques solidaires par une des ses extrémités de ladite poignée, les autres extrémités libres des tiges étant filetées pour se visser sur les trous filetés de la collerette du fourreau mobile et les rendre solidaires de la poignée, une force de traction étant exercée sur la poignée pour ramener, lors du réarmement, le fourreau mobile vers la couronne de fixation en comprimant le ressort hélicoïdal pour réaliser le réarmement du dispositif de verrouillage.

Le tronçon de pilotage selon l'invention répond avantageusement aux exigences grâce à un mécanisme robuste et compact, doté d'un artifice pyrotechnique interchangeable.

Le nouveau tronçon de pilotage selon l'invention apporte une amélioration de robustesse et de compacticité par rapport aux dispositifs de pilotage de l'état de l'art.

L'invention sera mieux comprise à l'aide d'exemples de réalisations de tronçons de pilotage pour munition guidée en référence aux figures annexées dans lesquelles :
- la figure 1a représente une vue partielle d'un tronçon de pilotage d'une munition guidée comportant un mécanisme de verrouillage de gouvernes, selon l'invention;
- la figure 1b représente une vue partielle de face du tronçon de pilotage de la figure 1 a ;
- la figure 2 montre une vue détaillée du mécanisme de verrouillage des gouvernes du tronçon de pilotage de la figure 1a comportant un artifice pyrotechnique ;
- la figure 3 montre le mécanisme de verrouillage de la figure 2 en position verrouillée ;
- la figure 4 montre le mécanisme de verrouillage de la figure 2 dans une première phase de déverrouillage ;
- la figure 5 montre le mécanisme de verrouillage de la figure 2 dans une deuxième phase de déverrouillage ;
- la figure 6 montre la dernière phase de déverrouillage du mécanisme de verrouillage de la figure 2 ;
- la figure 7 montre le dispositif de verrouillage de la figure 2 en position déverrouillée et les gouvernes en cours de déploiement ;
- la figure 8 montre le démontage de l'artifice pyrotechnique du mécanisme de verrouillage de la figure 2 ;
- la figure 9 montre un dispositif de réarmement du mécanisme de verrouillage du tronçon de pilotage de la figure 2 ;
- la figure 10 montre la dernière phase de réarmement du mécanisme de verrouillage du tronçon de pilotage de la figure 2 ;
- les figures 11 et 12 montrent une variante du mécanisme de verrouillage du tronçon de pilotage selon l'invention.

La figure 1a représente une vue partielle d'un tronçon de pilotage d'une munition guidée comportant un mécanisme de verrouillage de gouvernes, selon l'invention.

La figure 1b représente une vue partielle de face du tronçon de pilotage de la figure 1 a.

Le tronçon de pilotage de la figure 1a comporte un corps de pilotage 50 ayant une surface externe 52 de forme cylindrique circulaire selon un axe longitudinal XX', quatre gouvernes G1, G2, G3, G4 (soit n=4) distribuées régulièrement autour de l'axe longitudinal XX' pouvant être, soit dans une position repliée dans le corps de pilotage, soit dans une position déployée dépassant de la surface externe 52 du corps de pilotage 50 pour réaliser le guidage de la munition au cours de sa phase balistique externe. Un mécanisme de verrouillage 60 maintient les quatre gouvernes en position repliée dans le corps de pilotage 50 pendant la phase de tir. La désactivation du mécanisme de verrouillage 60 libère les quatre gouvernes qui peuvent alors être mises dans leur position déployée.

Les quatre gouvernes, dans cette réalisation de la figure 1a, sont de mêmes forme rectangulaire ayant des petits côtés c1, c1' opposés et des grands côtés c2, c2' opposés. En position repliée des gouvernes, au moins les grands côtés c2,c2' sont parallèles à l'axe XX'.

Les quatre gouvernes peuvent pivoter, du côté d'un de leur petit côté c1 le plus éloigné du mécanisme de verrouillage 60, autour d'un arbre de rotation 54 respectif d'axe VV' perpendiculaire à un plan passant par l'axe longitudinal XX'. La figure 1a montre les deux gouvernes G1, G3 dans un plan P1 passant par l'axe longitudinal XX'.

Les petits côtes c1,c1' opposés des quatre gouvernes G1, G2, G3, G4 comportent, tel que représentées sur la figure 1b, du côté du mécanisme de verrouillage 60, des encoches e1, e2, e3, e4 respectives distribuées au tour d'un cercle Ce d'encoches dont le centre se trouve sur l'axe longitudinal XX' pour le verrouillage par le mécanisme de verrouillage 60 des quatre gouvernes en position repliée dans le corps de pilotage.

La figure 2 montre une vue détaillée du mécanisme de verrouillage des gouvernes du tronçon de pilotage de la figure 1a comportant un artifice pyrotechnique.

Le mécanisme de verrouillage 60 comporte un support de verrou 62 en forme de tube de section circulaire solidaire du corps de pilotage 50, d'axe de révolution AA' confondu avec l'axe longitudinal XX', un fourreau fixe 64 solidaire du support de verrou 62 aussi de forme cylindrique d'axe de révolution AA' confondu avec l'axe longitudinal XX', un fourreau mobile 66 pouvant coulisser sur le fourreau fixe, un dispositif de verrouillage en translation maintenant en position longitudinale le fourreau mobile sur le fourreau fixe, un ressort hélicoïdal 150 de déverrouillage autour du fourreau mobile 66 pour faire glisser le fourreau mobile sur le fourreau fixe lors de la désactivation du dispositif de verrouillage.

Le support de verrou 62 comporte une surface interne de support 68 cylindrique circulaire de diamètre D1. Le support de verrou 62 s'élargit en diamètre, par son extrémité la plus éloignée des gouvernes, sous forme d'une couronne support de verrou 74 comportant des trous filetés 76 distribués régulièrement autour de l'axe AA'. Le support de verrou 62 est fermé à son autre extrémité par une paroi de verrou 80 comportant dans l'axe AA' une ouverture de verrou 82 circulaire de diamètre D2 inférieur au diamètre D1.

La paroi de verrou 80 forme, du côté de la surface interne de support 68 du support de verrou 62, une surface d'appui 86 en forme de couronne dans un plan perpendiculaire à l'axe AA'.

Le fourreau fixe 64 comporte deux extrémités opposées dans l'axe AA'. Une des extrémités du fourreau fixe comporte une couronne de fixation 100 sur la couronne de support de verrou 74 dans un plan perpendiculaire à l'axe AA' ayant des trous de fixation 102 face aux trous filetés 76 de la couronne de support de verrou 74 pour le passage de vis de fixation 104 du fourreau fixe 64 sur le support de verrou 62.

Le fourreau fixe 64 se prolonge, à l'intérieur du support de verrou 62, par un canon de verrouillage 110 en forme de tube passant par l'ouverture circulaire de verrou 82 du support de verrou 62, d'axe de révolution confondu avec l'axe AA', de section circulaire et de diamètre extérieur D3.

Le verrouillage des quatre gouvernes est réalisé par le fourreau mobile 66 du mécanisme de verrouillage 60. Le fourreau mobile 66 est en forme de tube de section circulaire de diamètre externe D4 entourant le canon de verrouillage 110 et pouvant glisser longitudinalement selon l'axe AA', par sa surface interne 122 sur la surface externe 123 du canon de verrouillage 110 et par sa surface externe 124 de diamètre D4 dans l'ouverture de verrou 82 de la paroi de verrou 80 du support de verrou 62.

Le fourreau mobile 66 comporte, du côté de l'ouverture de verrou 82 à l'extérieur du fourreau fixe 64, une extrémité libre 130 insérée dans les encoches e1, e2, e3, e4 des quatre gouvernes pour les maintenir dans leur position repliée dans le corps de pilotage 50 et une autre extrémité 132 opposée à l'extrémité libre 130 du fourreau mobile à l'intérieur du support de verrou 62 comportant une collerette 140 de diamètre D5 supérieur au diamètre D4 de la surface externe 124 du fourreau mobile 66, ladite collerette 140 faisant face à la surface d'appui 86 du support de verrou 62 et pouvant glisser sur la surface interne de support 68 du support de verrou 62.

Le mécanisme de verrouillage 60 des gouvernes est désactivé par une force de déverrouillage F agissant sur le dispositif de verrouillage en translation du fourreau mobile 66 pour autoriser sa translation par glissement sur le canon de verrouillage 110 et le déverrouillage des quatre gouvernes qui peuvent alors passer de leur position repliée à leur position déployée. A cet effet, en position verrouillée du mécanisme, le ressort hélicoïdal 150 de déverrouillage est comprimé entre la surface d'appui 86 en forme de couronne et la collerette 140 en regard de la paroi de verrou 80 du support de verrou 62. La décompression du ressort hélicoïdal dégage l'extrémité libre 130 du fourreau mobile 66 des encoches e1, e2, e3, e4 libérant les quatre gouvernes.

Le canon de verrouillage 110 comporte, dans une partie centrale entre ses deux extrémités, une paroi interne 160 dans un plan perpendiculaire à l'axe AA' ayant un passage circulaire 164 d'axe de révolution confondu avec l'axe AA' pour former entre l'extrémité du canon de verrouillage 110 du côté l'extrémité libre 130 du fourreau mobile 66 et ladite paroi interne 164 une alvéole 170 de section circulaire comportant une partie mobile du dispositif de verrouillage en translation destiné à être actionné par la force de déverrouillage F.

Ladite partie mobile dans l'alvéole 170 comporte, du côté du bord libre 172 du canon de verrouillage fermé par une bague de fermeture 202 solidaire dudit bord libre 172, une rondelle d'appui 173 et un ressort de rappel 174 comprimé par un piston de verrouillage 176 sur la bague de fermeture 202. Le piston de verrouillage 176 comporte une première surface 180 cylindrique circulaire de diamètre D6 pouvant glisser à l'intérieur du canon de verrouillage 110, la première surface 180 étant raccordée par une surface intermédiaire 182 de forme tronconique à une deuxième surface 184 de diamètre D7 plus petit que le diamètre D6 de la première surface externe 180 du piston de verrouillage,

Le dispositif de verrouillage en translation comporte des trous de blocage 190 dans la paroi circulaire du canon de verrouillage 110 distribués régulièrement autour de l'axe AA' et, dans un plan perpendiculaire au dit axe AA', des billes de blocage 194 insérées dans les trous de blocage 190, les billes étant de diamètre supérieur à l'épaisseur de la paroi circulaire du canon de verrouillage 110 de façon à dépasser en partie de la surface externe du canon de verrouillage 110 pour se loger dans une gorge 200 de section circulaire dans la paroi du fourreau mobile 66.

Dans une position dite verrouillée du mécanisme de verrouillage bloquant en translation le fourreau mobile 66 sur le canon de verrouillage 110, les billes de blocage 194, dans les trous de blocage 190 de la paroi circulaire du canon de verrouillage 110, en contact avec la première surface 180 circulaire de diamètre D6 du piston de verrouillage 176 sont insérées par la partie des billes dépassant des trous de blocage 190 dans la gorge 200 du fourreau mobile 66, le ressort de rappel 174 étant alors en partie comprimé entre la bague de fermeture 202 solidaire du bord libre 172 du fourreau fixe et le piston de verrouillage 176.

L'alvéole 170 du fourreau fixe 110 débouche à travers le passage circulaire 164 sur une autre alvéole 210 de forme cylindrique circulaire de diamètre D8 d'axe de révolution confondu avec l'axe AA' débouchant par la couronne de fixation 100 du fourreau fixe 64. Cet autre alvéole 210 contient, dans cette réalisation, un artifice pyrotechnique 220 destiné à la génération de la force de déverrouillage F sur le piston de verrouillage 176 du mécanisme de verrouillage.

L'artifice pyrotechnique 220 comporte, un tube pyrotechnique 222 de section circulaire pouvant glisser dans l'autre alvéole 210. Le tube pyrotechnique est fermé, du côté de la paroi interne 160 du canon de verrouillage 110, par une paroi de tube pyrotechnique 224 comportant une ouverture circulaire 226 de diamètre D9 et, par l'autre côte du tube pyrotechnique 222 par une autre paroi de fermeture 230 de section circulaire de diamètre D10 supérieur au diamètre D8 du tube pyrotechnique. L'autre paroi de fermeture 230 se prolonge par un corps cylindrique 231 de diamètre D12 inférieur au diamètre de la l'autre paroi de fermeture 230 pour créer une surface d'appui 232 en forme de couronne pour une bague de serrage 234. La bague de serrage 234 est filetée sur sa périphérie et comporte un passage 235 dans son axe pour le passage du corps cylindrique 231 de l'artifice pyrotechnique 220.

Le tube pyrotechnique 222 comporte, entre la paroi de tube pyrotechnique 224 comportant l'ouverture circulaire 226 et l'autre paroi de fermeture 230, un piston pyrotechnique 240 pouvant glisser de façon étanche dans le tube pyrotechnique 222, le piston pyrotechnique 240 se réduisant en diamètre pour passer à travers l'ouverture circulaire 226 de la paroi de tube pyrotechnique, un inflammateur 250 et une charge pyrotechnique 252 formant avec le piston pyrotechnique 240 une chambre pyrotechnique 260.

Un joint toroïdal 264 entourant le piston pyrotechnique 240 assure l'étanchéité de la chambre pyrotechnique 260.

L'autre alvéole 210 de forme cylindrique circulaire de diamètre D8 débouche par la couronne de fixation 100 du fourreau fixe 64 par un évidement de couronne 270 fileté de section circulaire de diamètre supérieur au diamètre de la paroi de fermeture 230 du tube pyrotechnique créant un épaulement de couronne 272.

Lorsque l'artifice pyrotechnique est inséré dans l'autre alvéole 210, la paroi de fermeture 230 du tube pyrotechnique vient en butée sur l'épaulement de couronne 272. Le vissage de la bague de serrage 234 filetée sur le filetage interne de l'évidement de couronne 270 assure un blocage de l'artifice pyrotechnique dans l'autre alvéole 210 du canon de verrouillage 110.

La figure 3 montre le mécanisme de verrouillage de la figure 2 en position verrouillée

La figure 3 montre l'artifice pyrotechnique 220 verrouillé dans l'autre alvéole 210 du canon de verrouillage 110 du mécanisme de verrouillage par la bague de serrage 234 vissée dans l'évidement fileté de la couronne de fixation 100.

Des contacts électriques 280 traversant le corps cylindrique 231 assurent l'activation électrique de l'inflammateur 250 de l'artifice pyrotechnique par un dispositif externe de déclenchement du déverrouillage (non représenté sur les figures).

Le dispositif externe peut aussi commander, lorsque les gouvernes sont libérées, leur déploiement à un moment choisi du vol de la munition guidée. Le déploiement des quatre gouvernes peut être aussi réalisé automatiquement lorsqu'elles sont libérées.

L'activation électrique de l'inflammateur 250 puis de la charge pyrotechnique 252 produisent, par la pression de gaz dégagés dans la chambre pyrotechnique 260, le déplacement du piston pyrotechnique 240 vers l'extérieur de la chambre pyrotechnique et la génération par ledit piston pyrotechnique d'une force de déverrouillage F sur la surface d'application 113 de la force de déverrouillage du piston de verrouillage 176.

Par la suite est décrit le fonctionnement du mécanisme de verrouillage 60 du tronçon de pilotage selon l'invention en se référant aux figures 3, 4, 5, 6 et 7.

Le mécanisme de verrouillage, montré à la figure 3, est en position de verrouillage des quatre gouvernes G1, G2, G3, G4 dans leur position repliée dans le corps de pilotage 50. Le dispositif pyrotechnique 220 est inséré et maintenu en position dans l'autre alvéole 210 du canon de verrouillage 110, par la bague de serrage 234 vissée dans l'évidement 270 fileté de la couronne de fixation 100. Dans cette configuration de verrouillage, le piston pyrotechnique 240 est en contact direct avec le piston de verrouillage 176 dans le canon de verrouillage 110 du fourreau fixe 64 de façon que ledit piston de verrouillage 176 dans l'alvéole 170 ne soit pas en contact direct avec la paroi interne 160 du canon de verrouillage 110, une pression de contact direct entre le piston de verrouillage 176 dans l'alvéole 170 et le piston pyrotechnique 240 de l'artifice pyrotechnique étant exercée par le ressort de rappel 174 comprimé entre la bague de fermeture 202 solidaire de l'extrémité libre 172 du canon de verrouillage et le piston de verrouillage 176 dans l'alvéole 170.

La figure 4 montre le mécanisme de verrouillage de la figure 2 dans une première phase de déverrouillage.

L'activation de l'inflammateur 250 et de la charge pyrotechnique 252 produit une pression de gaz dans la chambre pyrotechnique 260 et une force de déverrouillage F exercée par le piston pyrotechnique 240 sur le piston de verrouillage 176 qui se déplace vers le bord libre 172 du canon de verrouillage 110 en comprimant le ressort de rappel 174. Dans cette première phase de déverrouillage, la deuxième surface 184 du piston de verrouillage 176 déplacé par la poussée du piston pyrotechnique 240 se trouve en face des billes de blocage 194.

La figure 5 montre le mécanisme de verrouillage de la figure 2 dans une deuxième phase de déverrouillage.

Les billes de blocage 194 guidées par les trous de blocage 190 peuvent, dans cette deuxième phase, se positionner sur la deuxième surface 184 du piston de verrouillage 176 de plus petit diamètre D7 se dégageant alors de la gorge 200 du fourreau mobile qui se trouve alors libéré. Le ressort hélicoïdal 150 en se détendant déplace le fourreau mobile (66) vers l'intérieur du support de verrou 62.

La figure 6 montre la dernière phase de déverrouillage du mécanisme de verrouillage de la figure 2.

Le déplacement du fourreau mobile 66 se poursuit vers l'intérieur du support de verrou 62 jusqu'à venir en butée par sa collerette 140 sur un épaulement interne 245 de la couronne de fixation 100 à l'intérieur du support de verrou 62 tel que représenté à la figure 6. Dans cette dernière phase l'extrémité libre 130 du fourreau mobile 66 est désengagée des encoches e1, e2, e3, e4 des quatre gouvernes qui se trouvent alors libérées en rotation autour de leur axe 54.

Le ressort de rappel 174 est comprimé par le piston de verrouillage 176 lui-même poussé par le piston pyrotechnique 240 dans le canon de verrouillage 110. Le piston de verrouillage 176 se trouve, dans cette dernière phase, bloqué en déplacement dans l'alvéole 170 par les billes de blocage194 maintenues entre la surface interne 122 du fourreau mobile 66 et les surfaces, intermédiaire 182 tronconique et deuxième surface 184 de diamètre D7 du piston de verrouillage176.

Les gouvernes étant libérées peuvent alors tourner autour de leur arbre 54 pour se mettre en position déployée.

La figure 7 montre le dispositif de verrouillage de la figure 2 en position déverrouillée et les gouvernes en cours de déploiement.

Une électronique de commande du système du tronçon de pilotage non représenté sur les figures assure l'initiation de l'inflammateur de l'artifice pyrotechnique interchangeable via ses deux broches d'alimentation 280.

La figure 8 montre le démontage de l'artifice pyrotechnique du mécanisme de verrouillage de la figure 2.

L'artifice pyrotechnique est interchangeable et donc indépendant du système de verrouillage, ce qui permet sa dépose ou son remplacement à tout moment. Une fois utilisé pour le déclenchement du mécanisme de verrouillage, Il suffit de dévisser la bague de serrage 234 de la couronne de fixation 100 pour extraire le dispositif pyrotechnique utilisé de l'autre alvéole 210 du canon de verrouillage 110 et éventuellement le remplacer par un nouveau.

L'invention concerne aussi un dispositif de réarmement du verrouillage du mécanisme de verrouillage du tronçon de pilotage selon l'invention.

La figure 9 montre un dispositif de réarmement du mécanisme de verrouillage du tronçon de pilotage de la figure 2.

Pour le rendre réarmable ou reverrouillable, le mécanisme de verrouillage comporte une série de trous 300 d'axes parallèles à l'axe XX' traversant la couronne de fixation 100 du fourreau fixe 64 repartis régulièrement au tour de l'axe AA' et débouchant à hauteur de la collerette 140 du fourreau mobile 66 et un outil de réarmement 310.

L'outil de réarmement 310 comporte essentiellement une poignée 320 ayant des tiges 322 cylindriques solidaires de la poignée 320 distribuées sur la poignée de façon qu'une tige puisse passer dans un des trous en regard dans la couronne de fixation 100.

Les gouvernes sont ramenées ou mises dans la position repliée.

La figure 9 montre une première phase du réarmement du mécanisme de verrouillage de la figure 2. Les tiges 322 passant dans les trous 300 de la couronne de fixation du fourreau fixe viennent en appui sur la collerette 140 du fourreau mobile 66 comprimant le ressort hélicoïdal 150 autour du fourreau mobile 66 et faisant glisser le fourreau mobile 66 sur le canon de verrouillage 110 du fourreau fixe 64.

La figure 10 montre la dernière phase de réarmement du mécanisme de verrouillage du tronçon de pilotage de la figure 2.

Dans cette dernière phase de réarmement une pression suffisante est exercée sur la poignée 320 pour comprimer le ressort hélicoïdal 150 jusqu'à ce que la gorge 200 de la paroi du fourreau mobile arrive en face des billes de blocage 194 qui peuvent se placer sur la dite gorge 200 poussées par la surface intermédiaire 182 tronconique du piston de verrouillage lui-même repoussé par le ressort de rappel 174 se détendant et qui avait été comprimé lors du déverrouillage du dispositif de verrouillage. Les billes de blocage 194 se trouvent alors bloquées dans la gorge 200 par la première surface de plus grand diamètre D6 du piston de verrouillage 176 du canon de verrouillage mettant le dispositif de verrouillage en position réarmée ou verrouillée, le piston de verrouillage 176 étant en appui sur la paroi interne 160 du canon de verrouillage 110 en attente du remplacement de l'artifice pyrotechnique.

Les figures 11 et 12 montrent une variante du mécanisme de verrouillage du tronçon de pilotage selon l'invention.

La figure 11 montre le dispositif de déverrouillage en position verrouillée et la figure 12 en position déverrouillée.

Dans cette variante des figures 11 et 12, le déverrouillage des gouvernes est réalisé par un déplacement du fourreau mobile 66 dans le sens opposé à celui du déplacement du fourreau mobile de la figure 1a. A cet effet, le ressort hélicoïdal 150 est comprimé entre la collerette 140 du fourreau mobile et la couronne de fixation 100 du fourreau fixe 64. Lorsque le dispositif de verrouillage en translation maintenant en position longitudinale le fourreau mobile 66 sur le fourreau fixe 64 est déclenché ou désactivé par l'activation de l'artifice pyrotechnique, le ressort hélicoïdal 150 étant libéré se détend en poussant le fourreau mobile 66 vers l'extérieur du support de verrou 62. L'extrémité libre 130 du fourreau mobile 66 coopère avec les quatre gouvernes par un mécanisme intermédiaire, non représenté sur les figures, pour les libérer.

Pour le rendre réarmable la variante du dispositif des figures 11 et 12, la collerette140 du fourreau mobile comporte une série de trous filetés 400 d'axes parallèles à l'axe XX' repartis régulièrement au tour de l'axe AA' et débouchant à hauteur de la collerette du fourreau mobile 66 et un outil de réarmement.

L'outil de réarmement comporte essentiellement une poignée ayant des tiges cylindriques solidaires par une des extrémités de la poignée, les autres extrémités libres des tiges étant filetées pour se visser sur les trous filetés de la collerette du fourreau mobile.

Dans une première phase du réarmement, les extrémités filetées des tiges sont vissées dans les trous filetés de la collerette et rendues solidaires de la poignée.

Les gouvernes sont ramenées ou mises dans la position repliée, puis une force de traction suffisante est exercée sur la poignée pour ramener le fourreau mobile 66 vers la couronne de fixation en comprimant le ressort hélicoïdal 150 jusqu'à ce que le billes de blocage 194 rentrent dans la gorge 200 de la paroi du fourreau mobile, comme dans le cas de la réalisation des figures 9 et 10 pour comprimer le ressort hélicoïdal 150 et faire glisser le fourreau mobile 66 sur le canon de verrouillage 110 du fourreau fixe 64 jusqu'à la position de verrouillage du dispositif de verrouillage.

L'invention n'est pas limitative à un nombre de gouvernes déterminé et peut être utilisée dans des tronçons de pilotage comportant n gouvernes G1, G2,...Gi,...Gn, i étant l'indice de la gouverne, n étant supérieur à 1.

Le dispositif générant la force de déverrouillage F peut être obtenu par différents dispositifs et n'est pas limitée à un dispositif pyrotechnique, par exemple la force de déverrouillage F peut être générée par un dispositif électromagnétique, pneumatique ou tout autre dispositif qui amène à générer une force appliquée sur le piston de verrouillage 176 du canon de verrouillage.

Le dispositif de verrouillage des gouvernes qui étant de révolution et de dimensions réduites, est avantageusement très compact.

Le dispositif de verrouillage permet, lorsqu'il est en position verrouillée, de supporter la forte phase d'accélération lors du coup de canon. Pendant cette phase le piston de verrouillage dans l'alvéole du canon de verrouillage est en appui sur le piston pyrotechnique si l'accélération est de type "coup canon", ledit piston de verrouillage 176 en plus de l'appui sur le piston pyrotechnique peut venir en double appui sur la paroi interne 160 du canon de verrouillage 110 du fourreau fixe 64.

Le dispositif de verrouillage du tronçon de pilotage selon l'invention est robuste, véloce et présente un fonctionnement de type instantané grâce à l'utilisation d'un artifice pyrotechnique interchangeable mais aussi grâce au ressort hélicoïdal de déverrouillage qui a une énergie stockée ne demandant qu'à se détendre.

Le dispositif de verrouillage est réversible grâce à la surface intermédiaire de forme tronconique du piston de verrouillage dans le canon de verrouillage qui, sous l'action du ressort de rappel, tend à repositionner les billes de blocage dans la gorge du fourreau mobile lorsque celle-ci est en vis à vis des billes de blocage

Le dispositif de verrouillage est adaptable sur tous systèmes d'ouverture de type ombrelle.

## Revendications

1. Tronçon de pilotage pour munition guidée comportant, un corps de pilotage (50) ayant une surface externe (52) de forme cylindrique selon un axe longitudinal XX', n gouvernes G1, G2,...Gi,...Gn autour de l'axe longitudinal XX' pouvant être, soit dans une position repliée dans le corps de pilotage (50), soit dans une position déployée dépassant de la surface externe (52) du corps de pilotage, n étant un nombre entier supérieur à 1, pour réaliser le guidage de la munition,
**caractérisé en ce qu'**il comporte un mécanisme de verrouillage (60) des n gouvernes en position repliée dans le corps de pilotage (50), ledit mécanisme de verrouillage ayant
- un support de verrou (62) en forme de tube solidaire par un côté du corps de pilotage (50), d'axe de révolution AA' confondu avec l'axe longitudinal XX', fermé, à son extrémité proche des n gouvernes, par une paroi de verrou (80) comportant, dans l'axe AA' une ouverture de verrou (82) de diamètre D2 inférieur au diamètre D1 de la surface interne (68) cylindrique du support de verrou, pour former, à l'intérieur du support de verrou, une surface d'appui (86) en forme de couronne,
- un fourreau fixe (64) de forme cylindrique d'axe de révolution AA' confondu avec l'axe longitudinal XX' comportant, une couronne de fixation (100) dans un plan perpendiculaire à l'axe AA' solidaire du support de verrou (62) par le côté opposé à la paroi de verrou (80), un canon de verrouillage (110) en forme de tube de section circulaire de diamètre extérieur D3 passant par l'ouverture de verrou (82) et ayant un bord libre (172) à l'extérieur du support de verrou (62),
- un fourreau mobile (66) en forme de tube de section circulaire de diamètre externe D4 entourant le fourreau fixe (64) et pouvant glisser longitudinalement selon l'axe AA' par sa surface interne (122) sur la surface externe (123) du canon de verrouillage (110), le fourreau mobile (66) comportant, du côté de l'ouverture de verrou (82) à l'extérieur du fourreau fixe (64), une extrémité libre (130) collaborant avec les n gouvernes G1, G2, ...Gi,...Gn pour les maintenir dans leur position repliée dans le corps de pilotage (50) et une autre extrémité opposée à l'extrémité libre (130) à l'intérieur du support de verrou (62) comportant une collerette (140) de diamètre D5 supérieur au diamètre externe D4 du fourreau mobile (66),
- un dispositif de verrouillage (174, 176, 194, 200) en translation selon l'axe AA' du fourreau mobile (66) sur le canon de verrouillage (110), pouvant être désactivé par une force de déverrouillage F pour déclencher une translation par glissement du fourreau mobile (66) sur le canon de verrouillage (110) et la libération des n gouvernes pouvant passer de leur position repliée à leur position déployée.
- un ressort hélicoïdal (150) de déverrouillage autour du fourreau mobile (66) pour faire glisser le fourreau mobile sur le fourreau fixe (64) lors de la désactivation du dispositif de verrouillage.

2. Tronçon de pilotage selon la revendication 1, **caractérisé en ce que** le canon de verrouillage (110) comporte dans une partie centrale entre ses deux extrémités une paroi interne (160) dans un plan perpendiculaire à l'axe AA' ayant un passage circulaire (164) d'axe confondu avec l'axe AA' pour former entre l'extrémité du canon de verrouillage (110) et ladite paroi interne (160) une alvéole (170) de section circulaire comportant une partie mobile (174, 176, 194) du dispositif de verrouillage.

3. Tronçon de pilotage selon la revendication 2, **caractérisé en ce que** la partie mobile (174, 176, 194) du dispositif de verrouillage comporte entre le bord libre (172) et la paroi interne (160) du canon de verrouillage (110) un ressort de rappel (174) comprimé par un piston de verrouillage (176) ayant une première surface (180) de piston de diamètre D6 pouvant glisser dans l'alvéole (170) du canon de verrouillage (110), la première surface (180) de piston étant raccordée par une surface intermédiaire (182) de forme tronconique à une deuxième surface (184) de piston de diamètre D7 plus petit que le diamètre D6 de la première surface (180) du piston de verrouillage,

4. Tronçon de pilotage selon la revendication 3, **caractérisé en ce que** le dispositif de verrouillage en translation comporte des trous de blocage (190) dans la paroi circulaire du canon de verrouillage (110) distribués régulièrement autour de l'axe AA' dans un plan perpendiculaire au dit axe AA', des billes de blocage (194) insérées dans les trous de blocage (190) de diamètre plus grand que l'épaisseur de la paroi circulaire du canon de verrouillage (110), une gorge (200) du coté de la surface interne du fourreau mobile (66), dans une position dite verrouillée du mécanisme de verrouillage, les billes de blocage(194) insérées dans les trous de blocage (190) de la paroi circulaire du canon de verrouillage (110) en contact avec la première surface (180) de piston de diamètre D6 sont insérées partiellement dans la gorge (200) du fourreau mobile bloquant en translation le fourreau mobile (66) sur le fourreau fixe (64).

5. Tronçon de pilotage selon la revendication 4, **caractérisé en ce que**, dans la position dite verrouillée du mécanisme de verrouillage, le ressort hélicoïdal (150) est comprimé entre la collerette (140) du fourreau mobile (66) et la paroi de verrou (80) du support de verrou (62), le ressort hélicoïdal en se détendant lors de la désactivation du dispositif de verrouillage rapprochant l'extrémité libre (130) du fourreau mobile (66) du fourreau fixe (64)

6. Tronçon de pilotage selon la revendication 4, **caractérisé en ce que**, dans la position dite verrouillée du mécanisme de verrouillage, le ressort hélicoïdal (150) est comprimé entre la collerette (140) du fourreau mobile (66) et la couronne de fixation (100) du fourreau fixe (64), le ressort hélicoïdal, en se détendant lors de la désactivation du dispositif de verrouillage, éloignant l'extrémité libre (130) du fourreau mobile (66) du fourreau fixe (64).

7. Tronçon de pilotage selon l'une des revendications 4 à 6, **caractérisé en ce que** le piston de verrouillage (176) de la partie mobile comporte, du côté du passage circulaire (164) de la paroi interne (160) du canon de verrouillage (110) une surface d'application (113) de la force de déverrouillage F pour comprimer le ressort de rappel (174) et placer, dans une première phase de déverrouillage du mécanisme de verrouillage, la deuxième surface (184) diamètre D7 du piston de verrouillage face aux billes de blocage (194) lesquelles en se retirant de la gorge (200) de la surface interne du fourreau mobile (66) autorisent la translation du fourreau mobile (66) sur le canon de verrouillage (110) par la détente du ressort hélicoïdal (150) de déverrouillage, dans une dernière phase de déverrouillage, libérant les n gouvernes et autorisant leur passage de la position repliée vers la position déployée.

8. Tronçon de pilotage selon la revendication 2, **caractérisé en ce que** le canon de verrouillage comporte une autre alvéole (210) entre la paroi interne (160) du canon de verrouillage et la couronne de fixation (100) solidaire du support de verrou (62), l'autre alvéole (210) débouchant par la couronne de fixation (100) contenant un dispositif de génération de la force de déverrouillage F solidaire du corps de tronçon de pilotage.

9. Tronçon de pilotage selon la revendication 8, **caractérisé en ce que** le dispositif de génération de la force de déverrouillage F est un artifice pyrotechnique (220).

10. Tronçon de pilotage selon la revendication 9, **caractérisé en ce que** l'artifice pyrotechnique (220) comporte, un tube pyrotechnique (222) de section circulaire pouvant glisser dans l'autre alvéole (210), le tube pyrotechnique étant fermé, du côté de la paroi interne (160) du canon de verrouillage (110), par une paroi de tube pyrotechnique (224) comportant une ouverture circulaire (226) de diamètre D9 et, par l'autre côte du tube pyrotechnique (222) par une autre paroi de fermeture (230) de section circulaire de diamètre D10 supérieur au diamètre D8 du tube pyrotechnique.

11. Tronçon de pilotage selon la revendication 10, **caractérisé en ce que** l'autre paroi de fermeture (230) de l'artifice pyrotechnique se prolonge par un corps cylindrique (231) de diamètre D12 inférieur au diamètre de la l'autre paroi de fermeture (230) pour créer une surface d'appui (232) en forme de couronne pour une bague de serrage (234) filetée sur sa périphérie comportant un passage (235) dans son axe de révolution pour le passage, à travers de ladite bague de serrage, du corps cylindrique (231) de l'artifice pyrotechnique (220).

12. Tronçon de pilotage selon la revendication 11, **caractérisé en ce que** le tube pyrotechnique (222) comporte, entre la paroi de tube pyrotechnique (224) comportant l'ouverture circulaire (226) et l'autre paroi de fermeture (230), un piston pyrotechnique (240) pouvant glisser de façon étanche dans le tube pyrotechnique (222), le piston pyrotechnique (240) se réduisant en diamètre pour passer à travers l'ouverture circulaire (226) de la paroi de tube pyrotechnique, un inflammateur (250) et une charge pyrotechnique (252) formant avec le piston pyrotechnique (240) une chambre pyrotechnique (260), un joint toroïdal (264) entourant le piston pyrotechnique (240) assurant l'étanchéité de la chambre pyrotechnique (260).

13. Tronçon de pilotage selon la revendication 12, **caractérisé en ce que** le piston pyrotechnique (240) est en contact, par la surface d'application (113) de la force de deverrouillage F, avec le piston de verrouillage (176) dans le canon de verrouillage (110) du fourreau fixe (64) de façon que ledit piston de verrouillage (176) dans l'alvéole (170) ne soit pas en contact direct avec la paroi interne (160) du canon de verrouillage (110), une pression de contact direct entre le piston de verrouillage (176) dans l'alvéole (170) et le piston pyrotechnique (240) de l'artifice pyrotechnique étant exercée par le ressort de rappel (174) comprimé entre la bague de fermeture (202) solidaire de l'extrémité libre (172) du canon de verrouillage et le piston de verrouillage (176) dans l'alvéole (170).

14. Tronçon de pilotage selon la revendication 1, **caractérisé en ce que** le dispositif de génération de la force de déverrouillage F est un dispositif électromagnétique tel qu'un électroaimant.

15. Tronçon de pilotage selon la revendication 1, **caractérisé en ce que** le dispositif de génération de la force de déverrouillage F est un dispositif pneumatique.

16. Outil de réarmement du verrouillage du mécanisme de verrouillage du tronçon de pilotage selon la revendication 5, lorsque le ressort hélicoïdal (150) entre la collerette (140) du fourreau mobile (66) et la paroi de verrou (80) du support de verrou (62) est détendu et la collerette du fourreau mobile est en butée sur un épaulement interne de la couronne de fixation (100) du fourreau fixe (64), le mécanisme de verrouillage comportant une série de trous (300) d'axes parallèles à l'axe XX' traversant la couronne de fixation (100) du fourreau fixe (64) repartis régulièrement au tour de l'axe AA' et débouchant à hauteur de la collerette (140) du fourreau mobile (66), **caractérisé en ce qu'**il comporte une poignée (320) ayant des tiges (322) cylindriques solidaires de la poignée (320) distribuées sur ladite poignée de façon qu'une tige passe dans un trou respectif de la couronne de fixation (100), une pression exercée sur la poignée transmise par les tiges sur la collerette comprimant le ressort hélicoïdal (150) de verrouillage pour réaliser le réarmement du dispositif de verrouillage.

17. Outil de réarmement du verrouillage du mécanisme de verrouillage du tronçon de pilotage selon la revendication 6, lorsque le ressort hélicoïdal est détendu entre la collerette du fourreau mobile et la couronne de fixation du fourreau fixe, la collerette (140) du fourreau mobile (66) comportant une série de trous filetés (400) d'axes parallèles à l'axe XX' repartis régulièrement au tour de l'axe AA', **caractérisé en ce qu'**il comporte une poignée ayant des tiges cylindriques solidaires par une des ses extrémités de ladite poignée, les autres extrémités libres des tiges étant filetées pour se visser sur les trous filetés de la collerette (140) du fourreau mobile et les rendre solidaires de la poignée, une force de traction étant exercée sur la poignée pour ramener, lors du réarmement, le fourreau mobile (66) vers la couronne de fixation(100) en comprimant le ressort hélicoïdal (150) pour réaliser le réarmement du dispositif de verrouillage.

18. Munition guidée comportant un tronçon de pilotage selon l'une des revendications 1 à 15.

## Patentansprüche

1. Ansteuerungsteil für Lenkmunition, das einen Ansteuerungskörper (50) mit einer gemäß einer Längsachse XX' zylindrischen Außenfläche (52), n Luftruder G1, G2,...Gi,...Gn um die Längsachse XX', die entweder in einer in den Ansteuerungskörper (50) gefalteten oder in einer entfalteten Position sein können, die über die Außenfläche (52) des Ansteuerungskörpers hinausragt, umfasst, wobei n eine ganze Zahl größer als 1 ist, um die Lenkung der Munition durchzuführen,
**dadurch gekennzeichnet, dass** es einen Verriegelungsmechanismus (60) der n Luftruder in der in den Ansteuerungskörper (50) gefalteten Position aufweist, wobei der Verriegelungsmechanismus hat:
- einen rohrförmigen Riegelhalter (62), der auf einer Seite mit dem Ansteuerungskörper (50) verbunden ist mit einer Rotationsachse AA', die mit der Längsachse XX' zusammenfällt, der an seinem Ende in der Nähe der n Luftruder mit einer Riegelwand (80) verschlossen ist, die in der Achse AA' eine Riegelöffnung (82) mit einem Durchmesser D2 aufweist, der kleiner ist als der Durchmesser D1 der zylindrischen Innenfläche (68) des Riegelhalters, um im Riegelhalter eine kranzförmige Abstützfläche (86) zu bilden,
- eine starre zylindrische Manschette (64) mit der Rotationsachse AA', die mit der Längsachse XX' zusammenfällt, die einen Befestigungskranz (100) in einer zur Achse AA' lotrechten Ebene aufweist, der mit dem Riegelhalter (62) auf der Seite verbunden ist, die der Riegelwand (80) gegenüberliegt, wobei ein Verriegelungslauf (110) in Form eines Rohrs mit einem kreisförmigen Querschnitt mit dem Außendurchmesser D3 durch die Riegelöffnung (82) läuft und einen freien Rand (172) außerhalb des Riegelhalters (62) hat,
- eine bewegliche Manschette (66) in Form eines Rohrs mit einem kreisförmigen Querschnitt mit einem Außendurchmesser D4, die die starre Manschette (64) umgibt und längs gemäß der Achse AA' mit ihrer Innenfläche (122) auf der Außenfläche (123) des Verriegelungslaufs (110) gleitfähig ist, wobei die bewegliche Manschette (66) auf der Seite der Riegelöffnung (82) außerhalb der starren Manschette (64) ein freies Ende (130) aufweist, das mit den n Luftrudern G1, G2, ...Gi,...Gn zusammenarbeitet, um sie in ihrer in den Ansteuerungskörper (50) gefalteten Position zu halten und ein anderes Ende, das dem freien Ende (130) im Riegelhalter (62) gegenüberliegt, das einen Kragen (140) mit dem Durchmesser D5, der größer als der Außendurchmesser D4 der beweglichen Manschette (66) ist, aufweist,
- eine gemäß der Achse AA' der beweglichen Manschette (66) auf dem Verriegelungslauf (110) verschiebbare Verriegelungsvorrichtung (174, 176, 194, 200), die durch eine Entriegelungskraft F deaktivierbar ist, um eine Verschiebung durch Gleiten der beweglichen Manschette (66) auf dem Verriegelungslauf (110) und die Freigabe der n Luftruder auszulösen, die aus ihrer gefalteten Position in ihre entfaltete Position wechseln können,
- eine Entriegelungs-Spiralfeder (150) um die bewegliche Manschette (66), um bei der Deaktivierung der Verriegelungsvorrichtung das Gleiten der beweglichen Manschette auf der starren Manschette (64) zu veranlassen.

2. Ansteuerungsteil nach Anspruch 1, **dadurch gekennzeichnet, dass** der Verriegelungslauf (110) in einem zentralen Teil zwischen seinen beiden Enden eine Innenwand (160) in einer Ebene lotrecht zur Achse AA' mit einem kreisförmigen Achsendurchgang (164), der mit der Achse AA' zusammenfällt, aufweist, um zwischen dem Ende des Verriegelungslaufs (110) und der Innenwand (160) eine Hülse (170) mit kreisförmigem Querschnitt zu bilden, die einen beweglichen Teil (174, 176, 194) der Verriegelungsvorrichtung aufweist.

3. Ansteuerungsteil nach Anspruch 2, **dadurch gekennzeichnet, dass** der bewegliche Teil (174, 176, 194) der Verriegelungsvorrichtung zwischen dem freien Rand (172) und der Innenwand (160) des Verriegelungslauf (110) eine von einem Verriegelungskolben (176) komprimierte Rückstellfeder (174) aufweist, der eine erste Kolbenfläche (180) mit einem Durchmesser D6 hat, die in der Hülse (170) des Verriegelungslaufs (110) gleiten kann, wobei die erste Kolbenfläche (180) anhand einer kegelstumpfförmigen Zwischenfläche (182) mit einer zweiten Kolbenfläche (184) mit einem Durchmesser D7, der kleiner als der Durchmesser D6 der ersten Fläche (180) des Verriegelungskolbens ist, verbunden ist.

4. Ansteuerungsteil nach Anspruch 3, **dadurch gekennzeichnet, dass** die verschiebbare Verriegelungsvorrichtung Blockierlöcher (190) in der kreisförmigen Wand des Verriegelungslaufs (110), die gleichmäßig um die Achse AA' in einer Ebene lotrecht zur Achse AA' verteilt sind, in die Blockierlöcher (190) eingesetzte Blockierkugeln (194) mit einem größeren Durchmesser als die Dicke der kreisförmigen Wand des Verriegelungslaufs (110), eine Nut (200) auf der Seite der Innenfläche der beweglichen Manschette (66) in einer verriegelten Position des Verriegelungsmechanismus aufweist, wobei die Blockierkugeln (194), die in die Blockierlöcher (190) der kreisförmigen Wand des Verriegelungslauf (110) im Kontakt mit der ersten Fläche (180) des Kolbens mit dem Durchmesser D6 teilweise in die Nut (200) der bewegliche Manschette eingesetzt sind, die Verschiebung der beweglichen Manschette (66) auf der starren Manschette (64) blockieren.

5. Ansteuerungsteil nach Anspruch 4, **dadurch gekennzeichnet, dass** die Spiralfeder (150) zwischen dem Kragen (140) der beweglichen Manschette (66) und der Riegelwand (80) des Riegelhalters (62) in der verriegelten Position des Verriegelungsmechanismus komprimiert ist, wobei sich die Spiralfeder bei der Deaktivierung der Verriegelungsvorrichtung entspannt, bei der sich das freie Ende (130) der beweglichen Manschette (66) an die starre Manschette (64) annähert.

6. Ansteuerungsteil nach Anspruch 4, **dadurch gekennzeichnet, dass** die Spiralfeder (150) zwischen dem Kragen (140) der beweglichen Manschette (66) und dem Befestigungskranz (100) der starren Manschette (64) in der verriegelten Position des Verriegelungsmechanismus komprimiert ist, wobei die Spiralfeder, indem sie sich bei der Deaktivierung der Verriegelungsvorrichtung entspannt, das freie Ende (130) der beweglichen Manschette (66) von der starren Manschette (64) entfernt.

7. Ansteuerungsteil nach einem der Ansprüche 4 bis 6, **dadurch gekennzeichnet, dass** der Verriegelungskolben (176) des beweglichen Teils auf der Seite des kreisförmigen Durchgangs (164) der Innenwand (160) des Verriegelungslaufs (110) eine Applikationsfläche (113) der Entriegelungskraft F aufweist, um die Rückstellfeder (174) zu komprimieren und in einer ersten Entriegelungsphase des Verriegelungsmechanismus die zweite Durchmesserfläche (184) D7 des Verriegelungskolbens gegenüber den Blockierkugeln (194) zu platzieren, die, indem sie sich in die Nut (200) der Innenfläche der beweglichen Manschette (66) zurückziehen, die Verschiebung der beweglichen Manschette (66) auf dem Verriegelungslauf (110) durch Entspannung der Entriegelungs-Spiralfeder (150) gestatten und in einer letzten Verriegelungsphase die n Luftruder freigeben und ihren Wechsel aus der gefalteten in die entfaltete Position ermöglichen.

8. Ansteuerungsteil nach Anspruch 2, **dadurch gekennzeichnet, dass** der Verriegelungslauf eine andere Hülse (210) zwischen der Innenwand (160) des Verriegelungslaufs und dem Befestigungskranz (100) aufweist, die mit dem Riegelhalter (62) verbunden ist, wobei die andere Hülse (210), die durch den Befestigungskranz (100) ausmündet, eine Vorrichtung zur Erzeugung der Entriegelungskraft F enthält, die mit dem Ansteuerungsteil verbunden ist.

9. Ansteuerungsteil nach Anspruch 8, **dadurch gekennzeichnet, dass** die Vorrichtung zur Erzeugung der Entriegelungskraft F ein Feuerwerkskörper (220) ist.

10. Ansteuerungsteil nach Anspruch 9, **dadurch gekennzeichnet, dass** der Feuerwerkskörper (220) ein pyrotechnisches Rohr (222) mit kreisförmigem Querschnitt aufweist, das in der anderen Hülse (210) gleiten kann, wobei das pyrotechnische Rohr auf der Seite der Innenwand (160) des Verriegelungslaufs (110) von einer pyrotechnischen Rohrwand (224), die eine kreisförmige Öffnung (226) mit dem Durchmesser D9 aufweist, und auf der anderen Seite des pyrotechnischen Rohrs (222) von einer anderen Verschlusswand (230) mit kreisförmigem Querschnitt mit einem Durchmesser D10, der größer ist als der Durchmesser D8 des pyrotechnischen Rohrs, verschlossen ist.

11. Ansteuerungsteil nach Anspruch 10, **dadurch gekennzeichnet, dass** sich die andere Verschlusswand (230) des Feuerwerkskörpers anhand eines zylindrischen Körpers (231) mit einem Durchmesser D 12 verlängert, der kleiner ist als der Durchmesser der anderen Verschlusswand (230), um eine kranzförmige Abstützfläche (232) für einen Spannring (234) zu bilden, der auf seinem Umfang ein Gewinde und einen Durchgang (235) in seiner Rotationsachse für den Durchgang des zylindrischen Körpers (231) des Feuerwerkskörpers (220) durch den Spannring umfasst.

12. Ansteuerungsteil nach Anspruch 11, **dadurch gekennzeichnet, dass** das pyrotechnische Rohr (222) zwischen der pyrotechnischen Rohrwand (224), die eine kreisförmige Öffnung (226) aufweist, und der anderen Verschlusswand (230) einen pyrotechnischen Kolben (240) aufweist, der dicht in dem pyrotechnischen Rohr (222) gleiten kann, wobei sich der Durchmesser des pyrotechnischen Kolbens (240) reduziert, um durch die kreisförmige Öffnung (226) der pyrotechnischen Rohrwand zu passen, wobei ein Zünder (250) und eine pyrotechnische Ladung (252) mit dem pyrotechnischen Kolben (240) eine pyrotechnische Kammer (260) bilden, wobei eine torische Dichtung (264), die den pyrotechnischen Kolben (240) umgibt, die Dichtigkeit der pyrotechnische Kammer (260) sicherstellt.

13. Ansteuerungsteil nach Anspruch 12, **dadurch gekennzeichnet, dass** der pyrotechnische Kolben (240) anhand der Applikationsfläche (113) der Entriegelungskraft F mit dem Verriegelungskolben (176) im Verriegelungslauf (110) der starren Manschette (64) derart im Kontakt ist, dass der Verriegelungskolben (176) in der Hülse (170) nicht im direkten Kontakt mit der Innenwand (160) des Verriegelungslaufs (110) ist, wobei eine direkte Kontaktkraft zwischen dem Verriegelungskolben (176) in der Hülse (170) und dem pyrotechnischen Kolben (240) des Feuerwerkskörpers von der Rückstellfeder (174) ausgeübt wird, die zwischen dem Verschlussring (202), der mit den freien Ende (172) des Verriegelungslaufs verbunden ist, und dem Verriegelungskolben (176) in der Hülse (170) komprimiert ist.

14. Ansteuerungsteil nach Anspruch 1, **dadurch gekennzeichnet, dass** die Vorrichtung zum Erzeugen der Entriegelungskraft F eine elektromagnetische Vorrichtung wie ein Elektromagnet ist.

15. Ansteuerungsteil nach Anspruch 1, **dadurch gekennzeichnet, dass** die Vorrichtung zum Erzeugen der Entriegelungskraft F eine pneumatische Vorrichtung ist.

16. Werkzeug zum Rückstellen der Verriegelung des Verriegelungsmechanismus des Ansteuerungsteils nach Anspruch 5, wenn die Spiralfeder (150) zwischen dem Kragen (140) der beweglichen Manschette (66) und der Riegelwand (80) des Riegelhalters (62) entspannt ist und der Kragen der beweglichen Manschette auf einem internen Absatz des Befestigungskranzes (100) der starren Manschette (64) anschlägt, wobei der Verriegelungsmechanismus eine Reihe von Löchern (300) mit parallelen Achsen zur Achse XX' aufweist, die den Befestigungskranz (100) der starren Manschette (64) durchqueren und gleichmäßig um die Achse AA' angeordnet sind und in Höhe des Kragens (140) der beweglichen Manschette (66) ausmünden, **dadurch gekennzeichnet, dass** es einen Griff (320) mit zylindrischen Stangen (322) umfasst, die mit dem Griff (320) verbunden sind, die auf dem Griff derart verteilt sind, dass eine Stange in einem jeweiligen Loch des Befestigungskranzes (100) steckt, wobei ein auf den Griff ausgeübter, von den Stangen auf den Kragen übertragener Druck die Verriegelungs-Spiralfeder (150) komprimiert, um die Rückstellung der Verriegelungsvorrichtung durchzuführen.

17. Werkzeug zum Rückstellen der Verriegelung des Verriegelungsmechanismus des Ansteuerungsteils nach Anspruch 6, wenn die Spiralfeder zwischen dem Kragen der beweglichen Manschette und dem Befestigungskranz der starren Manschette entspannt ist, wobei der Kragen (140) der beweglichen Manschette (66) eine Reihe von Gewindelöchern (400) mit parallelen Achsen zur Achse XX' aufweist, die gleichmäßig um die Achse AA' angeordnet sind, **dadurch gekennzeichnet, dass** es einen Griff mit zylindrischen Stangen umfasst, die mit einem ihrer Enden mit dem Griff verbunden sind, wobei die anderen freien Enden der Stangen ein Gewinde haben, um sich in die Gewindelöcher des Kragens (140) der beweglichen Manschette einzuschrauben und sie mit dem Griff zu verbinden, wobei eine Zugkraft auf den Griff ausgeübt wird, um die bewegliche Manschette (66) beim Rückstellen durch Komprimieren der Spiralfeder (150) in Richtung des Befestigungskranzes (100) zu führen, um die Rückstellung der Verriegelungsvorrichtung durchzuführen.

18. Lenkmunition, die ein Ansteuerungsteil nach einem der Ansprüche 1 bis 15 aufweist.

## Claims

1. Steering section for guided munition comprising a steering body (50) having an external surface (52) of cylindrical shape about a longitudinal axis XX', n control surfaces G1, G2,...Gi,...Gn around the longitudinal axis XX' which can adopt either a folded position folded inside the steering body (50) or a deployed position protruding from the external surface (52) of the steering body, n being a whole number greater than 1, in order to guide the munition,
**characterized in that** it comprises a locking mechanism (60) for locking the n control surfaces in the folded position inside the steering body (50), the said locking mechanism having
- a lock support (62) in the form of a tube secured at one end to the steering body (50), of axis of revolution AA' coincident with the longitudinal axis XX', closed, at its end nearest the n control surfaces, by a lock wall (80) comprising, along the axis AA', a lock opening (82) of diameter D2 less than the diameter D1 of the cylindrical internal surface (68) of the lock support so as to form, inside the lock support, an annulus-shaped bearing surface (86),
- a fixed sleeve (64) of cylindrical shape of axis of revolution AA' coinciding with the longitudinal axis XX' and comprising a fixing anulus (100) in a plane perpendicular to the axis AA' secured to the lock support (62) by the opposite end to the lock wall (80), a locking barrel (110) in the form of a tube of circular cross section with outside diameter D3 passing through the lock opening (82) and having a free edge (172) outside the lock support (62),
- a mobile sleeve (66) in the form of a tube of circular cross section of external diameter D4 surrounding the fixed sleeve (64) and able to slide longitudinally along the axis AA' via its internal surface (122) on the external surface (123) of the locking barrel (110), the mobile sleeve (66) comprising, at the same end of the lock opening (82) on the outside of the fixed sleeve (64), a free end (130) collaborating with the n control surfaces G1, G2, ...Gi,...Gn in order to keep them in their folded position inside the steering body (50) and another end, the opposite end to the free end (130) inside the lock support (62) comprising a flange (140) of diameter D5 greater than the external diameter D4 of the mobile sleeve (66),
- a translational-locking device (174, 176, 194, 200) for locking the translational movement along the axis AA' of the mobile sleeve (66) on the locking barrel (110), which can be deactivated by an unlocking force F to trigger a sliding translational movement of the mobile sleeve (66) on the locking barrel (110) and the release of the n control surfaces which can then move from their folded position into their deployed position,
- an unlocking helical spring (150) around the mobile sleeve (66) to cause the mobile sleeve to slide on the fixed sleeve (64) when the locking device is deactivated.

2. Steering section according to Claim 1, **characterized in that** the locking barrel (110) comprises, in a central part between its two ends, an internal wall (160) in a plane perpendicular to the axis AA' having a circular passage (164) of axis coincident with the axis AA' so as to form, between the end of the locking barrel (110) and the said internal wall (160) a cavity (170) of circular cross section comprising a mobile part (174, 176, 194) of the locking device.

3. Steering section according to Claim 2, **characterized in that** the mobile part (174, 176, 194) of the locking device comprises, between the free edge (172) and the internal wall (160) of the locking barrel (110), a return spring (174), compressed by a locking piston (176) having a first piston surface (180) of diameter D6 that can slide in the cavity (170) of the locking barrel (110), the first piston surface (180) being connected by an intermediate surface (182) of frustoconical shape to a second piston surface (184) of diameter D7 smaller than the diameter D6 of the first surface (180) of the locking piston.

4. Steering section according to Claim 3, **characterized in that** the translational-locking device comprises blocking holes (190) in the circular wall of the locking barrel (110) and evenly distributed about the axis AA' in a plane perpendicular to the said axis AA', blocking balls (194), inserted in the blocking holes (190) of diameter greater than the thickness of the circular wall of the locking barrel (110), a groove (200) on the side of the internal surface of the mobile sleeve (66), when the locking mechanism is in a position known as the locked position, the blocking balls (194) inserted in the blocking holes (190) of the circular wall of the locking barrel (110) in contact with the first piston surface (180) of diameter D6 are inserted partially into the groove (200) of the mobile sleeve blocking the mobile sleeve (66) against translational movement along the fixed sleeve (64).

5. Steering section according to Claim 4, **characterized in that**, when the locking mechanism is in what is known as the locked position, the helical spring (150) is compressed between the flange (140) of the mobile sleeve (66) and the lock wall (80) of the lock support (62), the helical spring, on relaxing upon deactivation of the locking device, bringing the free end (130) of the mobile sleeve (66) closer to the fixed sleeve (64).

6. Steering section according to Claim 4, **characterized in that**, when the locking mechanism is in what is known as the locked position, the helical spring (150) is compressed between the flange (140) of the mobile sleeve (66) and the fixing annulus (100) of the fixed sleeve (64), the helical spring, as it relaxes upon deactivation of the locking device, moving the free end (130) of the mobile sleeve (66) further away from the fixed sleeve (64).

7. Steering section according to one of Claims 4 to 6, **characterized in that** the mobile part locking piston (176) comprises, at the same end of the circular passage (164) of the internal wall (160) of the locking barrel (110), an application surface (113) on which the unlocking force F acts in order to compress the return spring (174) and, during a first phase of unlocking of the locking mechanism, applies the second surface (184) of diameter D7 of the locking piston facing the blocking balls (194) which, on withdrawing from the groove (200) of the internal surface of the mobile sleeve (66) allow the mobile sleeve (66) a translational movement along the locking barrel (110) through the relaxation of the unlocking helical spring (150), in a last unlocking phase, releasing the n control surfaces and allowing them to pass from the folded position into the deployed position.

8. Steering section according to Claim 2, **characterized in that** the locking barrel comprises another cavity (210) between the internal wall (160) of the locking barrel and the fixing annulus (100) secured to the lock support (62), the other cavity (210) opening via the fixing annulus (100) containing a device for generating the unlocking force F which is secured to the steering section body.

9. Steering section according to Claim 8, **characterized in that** the device for generating the unlocking force F is a pyrotechnic device (220).

10. Steering section according to Claim 9, **characterized in that** the pyrotechnic device (220) comprises a pyrotechnic tube (222) of circular cross section able to slide in the other cavity (210), the pyrotechnic tube being closed, at the same end as the internal wall (160) of the locking barrel (110), by a pyrotechnic tube wall (224) comprising a circular opening (226) of diameter D9, and at the other end of the pyrotechnic tube (222) by another closure wall (230) of circular cross section of diameter D10 greater than the diameter D8 of the pyrotechnic tube.

11. Steering section according to Claim 10, **characterized in that** the other closure wall (230) of the pyrotechnic device is extended by a cylindrical body (231) of diameter D12 less than the diameter of the other closure wall (230) in order to create an annulus-shaped bearing surface (232) for a clamping ring (234), threaded on its periphery, comprising a passage (235) on its axis of revolution for the passage, through the said clamping ring, of the cylindrical body (231) of the pyrotechnic device (220).

12. Steering section according to Claim 11, **characterized in that** the pyrotechnic tube (222) comprises, between the pyrotechnic tube wall (224) comprising the circular opening (226) and the other closure wall (230), a pyrotechnic piston (240) able to slide in a fluidtight manner inside the pyrotechnic tube (222), the pyrotechnic piston (240) reducing in diameter so as to pass through the circular opening (226) in the wall of the pyrotechnic tube, an igniter (250) and a pyrotechnic charge (252) forming, with the pyrotechnic piston (240), a pyrotechnic chamber (260), an O-ring seal (264) surrounding the pyrotechnic piston (240) ensuring that the pyrotechnic chamber (260) is fluidtight.

13. Steering section according to Claim 12, **characterized in that** the pyrotechnic piston (240) is in contact, via the application surface (113) on which the unlocking force F acts, with the locking piston (176) in the locking barrel (110) of the fixed sleeve (64) such that the said locking piston (176) in the cavity (170) is not in direct contact with the internal wall (160) of the locking barrel (110), pressure of direct contact between the locking piston (176) in the cavity (170) and the pyrotechnic piston (240) of the pyrotechnic device being applied by the return spring (174) compressed between the closure ring (202) secured to the free end (172) of the locking barrel and the locking piston (176) in the cavity (170).

14. Steering section according to Claim 1, **characterized in that** the force-generating device that generates the unlocking force F is an electromagnetic device such as an electromagnet.

15. Steering section according to Claim 1, **characterized in that** the force-generating device that generates the unlocking force F is a pneumatic device.

16. Tool for resetting the locking of the locking mechanism of the steering section according to Claim 5 when the helical spring (150) between the flange (140) of the mobile sleeve (66) and the lock wall (80) of the lock support (62) is relaxed and the flange of the mobile sleeve is in abutment against an internal shoulder of the fixing annulus (100) of the fixed sleeve (64), blocking mechanism comprising a series of holes (300) of axes parallel to the axis XX' passing through the fixing annulus (100) of the fixed sleeve (64) and distributed evenly about the axis AA' and opening in the region of the flange (140) of the mobile sleeve (66), **characterized in that** it comprises a handle (320) having cylindrical rods (322) secured to the handle (320) and distributed on the said handle in such a way that a rod enters a respective hole of the fixing annulus (100), pressure applied to the handle and transmitted via the rods to the flange compressing the locking helical spring (150) in order to reset the locking device.

17. Tool for resetting the locking of the locking mechanism of the steering section according to Claim 6 when the helical spring has relaxed between the flange of the mobile sleeve and the fixing annulus of the fixed sleeve, the flange (140) of the mobile sleeve (66) comprising a series of threaded holes (400) with axes parallel to the axis XX' and distributed evenly about the axis AA', **characterized in that** it comprises a handle having cylindrical rods secured by one of their ends to the said handle, the other, free, ends of the rods being threaded so that they can be screwed into the threaded holes of the flange (140) of the mobile sleeve and secured to the handle, a pulling force being applied to the handle in order, during the setting, to bring the mobile sleeve (66) back towards the fixing annulus (100), thereby compressing the helical spring (150) in order to reset the locking device.

18. Guided munition comprising a steering section according to one of Claims 1 to 15.
